# EUROPÄISCHE PATENTSCHRIFT

(11) **EP 0 868 352 B1**
(45) Veröffentlichungstag und Bekanntmachung des Hinweises auf die Patenterteilung: **28.07.1999**
(21) Anmeldenummer: 96946032.8
(22) Anmeldetag: 02.12.1996
(51) Int. Cl.: B65C 9/18, B65C 1/02

(54) **VORRICHTUNG ZUM BEREITSTELLEN UND APPLIZIEREN VON ETIKETTEN UND VERFAHREN ZUM BETRIEB DIESER VORRICHTUNG**
DEVICE FOR PREPARING AND APPLYING LABELS AND A METHOD OF OPERATING SAID DEVICE
DISPOSITIF DE PREPARATION ET D'APPLICATION D'ETIQUETTES ET PROCEDE PERMETTANT DE FAIRE FONCTIONNER CE DISPOSITF

(30) Priorität: 04.12.1995 DE 19545191
(43) Veröffentlichungstag der Anmeldung: 07.10.1998
(73) Patentinhaber: Siemens Nixdorf Informationssysteme AG, 33106 Paderborn (DE)
(72) Erfinder: URBAN, Uwe, D-33102 Paderborn (DE); LUTZ, Bernhard, D-33129 Delbrück (DE); TEWES, Udo, D-33106 Paderborn (DE); LÜTHI, Thomas, CH-8197 Rafz (CH); STROHDIEK, Heinz, D-33106 Paderborn (DE)
(74) Vertreter: Epping, Wilhelm, Dr.-Ing.
(86) Internationale Anmeldenummer: DE9602308
(87) Internationale Veröffentlichungsnummer: WO9720739

(56) Entgegenhaltungen:
- EP-A- 0 118 925
- DE-A- 3 831 392
- US-A- 3 428 509
- US-A- 5 342 461

## Beschreibung

Die Erfindung betrifft eine Vorrichtung zum Bereitstellen und Applizieren von Etiketten und Verfahren zum Betrieb dieser Vorrichtung.

Es sind bereits Handetikettierungsgeräte bekannt, mit denen Selbstklebeetiketten von einer Trägerbahn abgeschält und auf einen Gegenstand aufgebracht werden können. Die Trägerbahn, auf der hintereinander eine Vielzahl von Etiketten aufgebracht ist, wird von einer Rolle abgezogen und am Ausgabeort des Etiketts um eine Abschälkante herumgeführt. Das Etikett wird geradeaus weitertransportiert, so daß seine Gummierung frei liegt. Am Etikettenausgabeort besitzt das Handgerät Transportrollen, mit denen es über den zu etikettierenden Gegenstand gerollt wird. Die Transportrollen bewegen dabei die Trägerbahn weiter vorwärts, so daß das Etikett auf dem Transportweg vollständig von der Trägerbahn abgeschält und auf den Gegenstand aufgewalzt wird.

Ein solches Handgerät ist für das Aufbringen von Preisschildern auf Verkaufsartikel in einem Warenhaus gut geeignet,wo große Mengen gleich beschrifteter Etiketten in beliebiger Lage auf jeweils identisch geformte Gegenstände aufgebracht werden müssen. Wenn hingegen individuell bedruckte Etiketten auf jeweils unterschiedlich geformten Gegenständen in einer definierten Lage automatisch appliziert werden müssen, wie dies beispielsweise bei automatischen Postabfertigungssystemen der Fall ist, kann das bekannte Gerät nicht verwendet werden.

Aus der DE-C-38 31 392 ist bereits eine Vorrichtung zum Aufbringen von individuell bedruckbaren Etiketten auf Werkstükken bekannt. Bei dieser kommt eine Trägerbahn mit einer Vielzahl hintereinander darauf angebrachter Etiketten zum Einsatz. Ein Etikett wird zunächst mitsamt der Trägerbahn an einem Drucker vorbeigeführt. Nach dem Bedrucken wird die Trägerbahn an einem Abnahmeort vorbeigeführt und das Etikett durch Umlenken der Trägerbahn um eine Rolle vergleichsweise kleinen Durchmessers größtenteils von diesem abgelöst. Ein an einem Industrieroboter befestigter Sauggreifer greift an dem frei in den Raum ragenden Etikett an und entnimmt es von dem Abnahmeort. Unterhalb des in den Raum ragenden Etiketts ist eine Abnahmeplatte installiert. Diese soll es ermöglichen, ein Etikett auch dann sicher durch den Sauggreifer aufzunehmen, wenn dieser eine für solche Roboter typische Positionstoleranz aufweist, durch die das Etikett ansonsten "nach unten" gedrückt würde.

Der DE-C-38 31 392 ist nicht zu entnehmen, wodurch in diesem Fall ein Anhaften des Etiketts an der Abnahmeplatte verhindert wird. Ferner kann, da ein zu entnehmendes Etikett bis zur vollständigen Entnahme mit der Trägerbahn verbunden bleibt, das nachfolgende Etikett erst bedruckt werden, wenn das davorliegende Etikett entnommen ist.

Aus der US-A-3 428 509 ist eine Vorrichtung zum Bereitstellen und Applizieren von Etiketten bekannt, bei der die Etiketten vollständig von einer Trägerbahn abgeschält, fest mit nach unten weisender Gummierung auf eine Transportrolle mit rauher Oberfläche aufgedrückt und von dieser auf eine Entnahmefläche im Zugriffsbereich eines Etikettenmanipulators geschoben werden. Die Entnahmefläche ist zwar mit in Transportrichtung der Etiketten ausgerichteten Rippen versehen, die ein Anhaften der Etiketten vermeiden sollen, diese Entnahmefläche steht aber während des Aufschiebens des Etiketts relativ zu diesem still, so daß durch die schiebende Transportrolle die unvermeidlich vorhandene Adhäsion der Gummierung an den Rippen überwunden werden muß.

Aufgabe der Erfindung ist es daher, eine Vorrichtung zum Bereitstellen und Applizieren von Etiketten und ein Verfahren zum Betrieb dieser Vorrichtung anzugeben, die eine zuverlässige Entnahme eines Etiketts gestattet und das Bedrucken eines Folgeetiketts unabhängig von der Entnahme des vorhergehenden Etiketts erlaubt.

Die Aufgabe wird, soweit sie die Vorrichtung betrifft, durch die kennzeichnenden Merkmale des Anspruchs 1 und soweit sie auf ein Verfahren zum Betrieb dieser Vorrichtung gerichtet ist, durch die Merkmale des Anspruchs 15 gelöst.

Die erfindungsgemäße Vorrichtung besteht im wesentlichen aus drei Abschnitten:
einer Rollentransportbahn mit einer Vielzahl in einer Ebene parallel zueinander angeordneter,synchron antreibbarer Wellen, auf denen jeweils mehrere Transportrollen drehfest angebracht sind,
einem Etikettenspender, der ein einzelnes Etikett auf den Transportrollen der Rollentransportbahn abzulegen vermag, und
einem Etikettenmanipulator, der das Etikett in einem vorgegebenen Zugriffsbereich auf der Rollentransportbahn von dieser abnimmt und an einer zuvor festgelegten Stelle eines beliebig geformten in einem dreidimensionalen Raum angeordneten Gegenstandes anheftet.

Die Etiketten sind vorzugsweise auf einer Trägerbahn hinter einander aufgebracht, wobei die mit den Klebeetiketten versehene Trägerbahn von einer Vorratsrolle abgewinkelt, in einem spitzen Winkel um eine Abschälkante herumgeführt und nach Abgabe der Etiketten auf eine Aufwickelrolle aufgewikkelt wird. Die Abschälkante ist dabei an der Eingangsseite der Rollentransportbahn angeordnet, so daß ein von der Trägerbahn abgeschältes Etikett auf die Rollentransportbahn geschoben wird. Dabei sind die Transportgeschwindigkeiten der Trägerbahn und der Rollentransportbahn gleich. Das abgeschälte Etikett liegt nun mit seiner Gummierung auf den Transportrollen der Rollentransportbahn. Um ein Anhaften des Etiketts an den Transportrollen zu vermeiden, haben diese eine sehr kleine Berührungsfläche mit dem Etikett. Dies wird dadurch erreicht, daß die Rollen als Stachelräder ausgebildet sind oder aber als schmale Teflonscheiben. Zwischen diesem Material und der Gummierung des Etiketts besteht eine besonders geringe Adhäsionskraft.

An der Rollentransportbahn ist ein Sensor angebracht, der die Ankunft eines Etiketts in dem Zugriffsbereich des Etikettenmanipulators meldet, wonach die Steuerung der Vorrichtung den Antrieb der Rollentransportbahn ausschaltet. Bei einer bevorzugten Ausführungsform der Erfindung ist der Etikettenspender ein Etikettendrucker, der nach einem der bekannten Druckverfahren arbeitet. Vorzugsweise arbeitet der Etikettendrucker aber nach dem Thermodruckverfahren und die Etiketten bestehen aus Thermodruckpapier. Besonders vorteilhaft ist hier die Verwendung von Thermodruckpapier, daß sich bei einer ersten Druckkopftemperatur rot und bei einer zweiten, höheren Temperatur schwarz verfärbt.

Der Etikettenmanipulator enthält als wesentliches Bauelement ein elastisch-kompressibles Schaumstoffkissen aus einem geschlossenporig aufgeschäumten Material, durch das ein Saugkanal hindurch geführt ist. Dieser ist mit einer Vakuumpumpe verbunden. Das Schaumstoffkissen ist mit der Fläche, aus der der Saugkanal austritt, auf ein im Zugriffsbereich des Etikettenmanipulators befindliches Etikett vollflächig aufsetzbar. Bei einer bevorzugten Ausbildung ist das Schaumstoffkissen auf eine Andruckplatte aufgeklebt, durch die der Saugkanal hindruchgeführt ist. Die Andruckplatte ist entlang ihrer Flächennormalen parallel zu sich selbst verschieblich an einer Tragplatte gehaltert und stützt sich an dieser mit einer Druckfeder ab. Abhängig von der Größe des Etiketts kann der Etikettenmanipulator auch mehr als eine Andruckplatte enthalten. Die Ansaugung des Etiketts an das bzw. die Schaumstoffkissen erfolgt besonders zuverlässig, wenn die Achsen der Saugkanäle aller Schaumstoffkissen radial auf eine Welle der Rollentransportbahn ausgerichtet sind, die sich entfernt von den Etikettenrändern im Mittelbereich des Etiketts befindet. Zugleich weisen die Achsen der Saugkanäle in vorteilhafter Weise auf die Mitte des Abstandes zwischen zwei auf der vorgenannten Welle befindlichen benachbarten Transportrollen, deren Abstand dem Durchmesser des Saugkanals entspricht.

Der Etikettenmanipulator ist an einem Roboterarm befestigt, der zwischen dem Etikettenspender und einer senkrecht zu dessen Bewegungsbahn verlaufenden Transportbahn eines zu etikettierenden Gegenstandes bewegbar ist. Zugleich ist der Etikettenmanipulator von dem Roboterarm in seiner Höhe verstellbar und kann um eine senkrechte Achse gedreht werden.

Ein Etikettierungsvorgang mit einer zuvor beschriebenen Vorrichtung, die zusätzlich noch mit einer Meßeinrichtung für die Lage und die Abmessungen eines zu etikettierenden Gegenstandes ausgestattet ist, läuft folgendermaßen ab:

Zunächst werden die Lage und die Dimensionen des zu etikettierenden Gegenstandes gemessen. Darauf wird von dem Etikettenspender ein auf dem Gegenstand zu applizierendes Etikett ausgegeben und im Zugriffsbereich des Etikettenmanipulators auf der Rollentransportbahn bereitgestellt. In dem bzw. in den Saugkanälen des Etikettenmanipulators wird nun ein Unterdruck erzeugt und gleichzeitig der Etikettenmanipulator auf das im Zugriffsbereich befindliche Etikett abgesenkt, wo es an das bzw. die Schaumstoffkissen angesaugt wird.

Der Etikettenmanipulator wird nun über den Applikationsort des Etiketts auf dem Gegenstand gefahren und um seine Längsachse gedreht bis die Ausrichtung des Etiketts seiner gewünschten Winkellage auf dem Gegenstand entspricht. Darauf wird der Etikettenmanipulator abgesenkt und dabei das Etikett auf den Gegenstand aufgedrückt. Die Andruckkraft, mit der dies geschieht, wird dabei durch die Kraft der Druckfeder(n) bestimmt. Das bzw. die Schaumstoffkissen und mit ihnen das Etikett schmiegt sich dabei an Unebenheiten des Gegenstandes an. Nach einer vorgegebenen Zeit wird die Vakuumpumpe ausgeschaltet, der Etikettenmanipulator angehoben und zur Rollentransportbahn zurückgefahren.

Einen besonders kritischen Verfahrensschritt bei dem vorbeschriebenen Verfahren stellt das Abheben des Etiketts von der Rollentransportbahn dar, da das Schaumstoffkissen zum sicheren Ansaugen des Etiketts mit einem gewissen, wenn auch minimalen Druck, auf das Etikett aufgesetzt werden muß. Dadurch kann das Etikett an den Transportrollen anhaften. Wie bereits beschrieben wird zwar die Adhäsionskraft durch die besondere Ausgestaltung der Transportrollen klein gehalten, sie kann aber in Fortbildung der Erfindung dadurch noch weiter reduziert werden, daß die Transportrollen während des Ansaugens und Abhebens des Etiketts in eine langsame Drehbewegung versetzt werden.

Weitere Merkmale, Vorteile und Weiterbildungen der Erfindung sind den Unteransprüchen und der Beschreibung und Zeichnung eines nachfolgend erläuterten Ausführungsbeispiels zu entnehmen.

Die Zeichnung zeigt in
- Fig. 1: eine Vorrichtung zum Bereitstellen und Applizieren von Etiketten in einer schematischen Darstellung,
- Fig. 2: einen als Etikettendrucker ausgebildeten Etikettenspender in einer schematischen Seitenansicht,
- Fig. 3: einen Etikettenmanipulator in Vorder- und Seitenansicht in seiner räumlichen Zuordnung zu einer in Draufsicht dargestellten Rollentransportbahn.

Figur 1 zeigt eine Vorrichtung 10 zum Bereitstellen und Applizieren von Etiketten in schematischer Darstellung. Sie umfaßt einen Etikettenspender 12 mit einem Zugriffsbereich 14 für einen Etikettenmanipulator 16. Dieser ist an einem Roboterarm 18 angebracht. Letzterer ist entlang einer Führungsschiene 20 in Richtung des Doppelpfeils X verfahrbar. Außerdem kann er in Richtung des Doppelpfeils Z angehoben und abgesenkt und in Richtung des Doppelpfeils R um seine Längsachse gedreht werden.

Die Führungsschiene 20 erstreckt sich von dem Zugriffsbereich 14 bis über eine senkrecht zu ihr verlaufende Transportbahn 22, auf der eine Auflagefläche 24 für einen zu etikettierenden Gegenstand 26 in Richtung der Pfeile Y verschiebbar ist. Über der Transportbahn 22 befindet sich eine Videokamera 28, die die gesamte Oberfläche der Auflagefläche 24 erfassen kann. Die Videokamera ist mit einer nicht dargestellten Steuerung verbunden, die aus den Videosignalen die Abmessungen des Gegenstandes 26 sowie dessen Lage auf der Auflagefläche zu ermitteln vermag. Abhängig von diesen Informationen ist der Roboterarm 18 sowie die Position der Auflagefläche 24 auf der Transportbahn 22 steuerbar. Der Etikettenmanipulator 16 ist über eine Unterdruckleitung 30 mit einer Vakuumpumpe 32 verbunden.

In Figur 2 ist der Etikettenspender 12 in einer schematischen Seitenansicht dargestellt. Er ist als Etikettendrucker 34 ausgebildet. Im oberen Bereich des Druckergestells 36 ist eine Vorratsrolle 38 drehbar gelagert, auf der eine Trägerbahn 40 für eine Vielzahl von hintereinander angeordneten Selbstklebeetiketten 48 aufgerollt ist. Das von der Vorratsrolle 38 ablaufende Ende der Trägerbahn 40 ist zwischen einer Thermodruckleiste 42 und einer Druckwalze 44 so hindurch geführt, daß das zu bedruckende Etikett der Thermodruckleiste 42 zugewandt ist. In Transportrichtung hinter der Thermodruckleiste 42 ist eine Abschälleiste mit einer Abschälkante 46 angeordnet, um die die Trägerbahn 40 in einem spitzen Winkel herumgeführt wird. Dabei wird das bedruckte Etikett 48 von der Trägerbahn 40 abgeschält und auf eine Rollentransportbahn 50 geschoben. In dem in Figur 2 dargestellten Ausführungsbeispiel besteht die Rollentransportbahn 50 aus einer Anzahl von Stachelrädern 52, die auf sechs parallel zueinander in einer Ebene angeordneten Wellen 54 drehfest angebracht sind. Die Druckwalze 44 und die Stachelräder 52 werden mit synchroner Umfangsgeschwindigkeit angetrieben.

Das von den Etiketten 48 befreite Ende der Trägerbahn 40 wird auf einer Aufwickelrolle 56 aufgerollt. Der Druchmesser der Vorratsrolle 38, der ein Maß für die Zahl der noch zur Verfügung stehenden Etiketten ist, wird durch einen den Umfang der Vorratsrolle 38 abtastenden Abtasthebel 58 überwacht. Sobald eine an diesem angebrachte Schaltfahne 60 aus einer Gabellichtschranke 62 heraustaucht, wird das Ende der Trägerbahn 40 an die Steuerung gemeldet, die ihrerseits die Vorrichtung 10 anhält.

Figur 3 zeigt den Etikettenmanipulator 16 bei a in Vorder- und bei b in Seitenansicht. Er ist in seiner räumlichen Zuordnung zu einer in Draufsicht dargestellten Rollentransportbahn 50' dargestellt. Letztere unterscheidet sich von der Rollentransportbahn 50 lediglich dadurch, daß die Transportrollen 70 als schmale Teflonscheiben ausgebildet sind, deren Berührungslinie 72 mit einem Etikett 48 gratförmig ist. Die Transportrollen 70, 70' benachbarter Transportwellen 54 sind so gegeneinander versetzt, daß die Transportrollen 70 der einen Welle in eine Lücke zwischen benachbarten Transportrollen 70' der anderen Welle ragen. Dabei ist der Abstand der Wellen 54 nur unwesentlich größer als der Halbmesser der Transportrollen 70, 70'.

Der Zugriffsbereich 14 des Etikettenmanipulators 16 auf der Rollentransportbahn 50' ist durch ein auf dieser aufliegendes Etikett 48 symbolisiert. Letzteres überdeckt drei Wellen 54a, 54b, 54c. Auf die Anordnung der Transportrollen 70b auf der Welle 54b wird im Zusammenhang mit der Beschreibung des Etikettenmanipulators 16 noch eingegangen.

In Figur 3a ist der Etikettenmanipulator 16 in einer teilweise geschnittenen Vorderansicht und in Figur 3b in einer teilweise geschnittenen Seitenansicht dargestellt. Er umfaßt eine Tragplatte 80, die an dem Roboterarm 18 befestigt ist. Sie ist auf ihrer im Bild rechten Seite von zwei Führungsbohrungen 82 und auf der linken Seite von zwei Führungsbohrungen 82' durchsetzt. In diesen sind Führungsbolzen 84 bzw. 84' verschieblich gelagert, an deren unterem Ende eine Andruckplatte 86 bzw. 86' befestigt ist. Das obere Ende ist jeweils durch einen Sicherungsring 88 gegen Herausgleiten aus der Tragplatte 80 gesichert. Auf jeden Führungsbolzen 84, 84' ist eine Schraubendruckfeder 90 aufgesteckt, die sich einerseits an der Tragplatte 80 und andererseits an der Andruckplatte 86, 86' abstützt.

Auf die der Rollentransportbahn 50' zugewandte Seite der Andruckplatte 86, 86' ist ein quaderförmiges elastischkompressibles Schaumstoffkissen 92, 92' aus einem geschlossenporig aufgeschäumten Material vollfächig aufgeklebt. Jedes Schaumstoffkissen ist von einem im Querschnitt kreisförmigen Saugkanal 94 durchdrungen, der nach unten trichterförmig aufgeweitet ist und oben durch die Andruckplatte 86 bzw. 86' hindurchgeführt ist, wo er auf deren Oberseite in einem Schlauchnippel 96 endet. Auf jeden Schlauchnippel ist eine Unterdruckleitung 30 (Figur 1) aufsteckbar.

Die Saugkanäle 94 der Schaumstoffkissen 92, 92' sind radial über der Welle 54b der Rollentransportbahn 50' angeordnet. Jeder Saugkanal mündet dabei über einem Transportrollenpaar 70b, dessen Abstand d dem Durchmesser des Saugkanals 94 entspricht.

Diese Anordnung hat den Vorteil, daß das Etikett 48 im Wirkungsbereich der Saugkanäle 94 gut unterstützt ist. Das Etikett wird also in diesem Bereich durch den Druck des aufgesetzten Schaumstoffkissens 92, 92' nicht deformiert, was zu einer Verminderung der Saugwirkung der Vakuumpumpe 32 führen würde.

Nachfolgend wird der Vorgang der Bereitstellung eines Etiketts in dem Zugriffsbereich 14 der Rollentransportbahn 50' und des Abhebens des Etiketts 48 beschrieben. Das Etikett wird an der Abschälkante 46 von der Trägerbahn 40 abgeschält und gelangt auf die Transportrollen 70, 70' und 70b, von denen es bis an eine Reflexlichtschranke 74 transportiert wird, die ihrerseits den Antrieb der Wellen 54 abschaltet. Dabei liegt das Etikett 48 im Zugriffsbereich 14 des Etikettenmanipulators 16. Letzterer wird nun auf das Etikett 48 abgesenkt bis die untere Fläche 93 der Schaumstoffkissen 92, 92' vollflächig auf dem Etikett 48 aufliegen und unter dem Aufsetzdruck leicht zusammengedrückt sind. Dadurch ist ein luftdichter Abschluß der Saugkanäle 94 durch das Etikett sichergestellt. Dieses wird angesaugt und kann, da die Transportrollen 70 während des Aufsetzens der Schaumstoffkissen 92, 92', sowie des Ansaugens und Abhebens des Etiketts mit geringer Umfangsgeschwindigkeit gedreht werden, zuverlässig von den Transportrollen 70 abgehoben werden. Ein nächstes Etikett kann bedruckt werden, sobald das Etikett 48 auf der Rollentransportbahn 50, 50' abgelegt ist.

## Patentansprüche

1. Vorrichtung zum Bereitstellen und Applizieren von Etiketten, umfassend einen Etikettenspender (12), insbesondere Etikettendrucker, der ein Etikett (48) zur Entnahme bereitstellt, einen Etikettenmanipulator (16), welcher das Etikett (48) aufnimmt und an einer zuvor festgelegten Stelle eines Gegenstandes (26) anheftet, wobei der Etikettenmanipulator (16) eine von einem Saugkanal (94) durchdrungene, auf ein in einem vorgegebenen Zugriffsbereich (14) des Etikettenmanipulators (16) befindliches Etikett (48) aufsetzbare Fläche (93) aufweist, gekennzeichnet durch eine Rollentransportbahn (50, 50') mit einer Vielzahl in einer Ebene parallel zueinander angeordneter, synchron antreibbarer Wellen (54), auf denen jeweils mehrere Transportrollen (52; 70) drehfest angebracht sind, auf welch letzteren der Etikettenspender (12) ein einzelnes Etikett (48) abzulegen vermag, wobei die Wellen (54) sowohl zum Transport des Etiketts (48) in den Zugriffsbereich (14) des Etikettenmanipulators (16) als auch während des Ansaugens und Abhebens des Etiketts (48) aufgesetzter Fläche antreibbar sind.

2. Vorrichtung nach Anspruch 1, bei der der Abstand der Wellen (54) unwesentlich größer als der Halbmesser der Transportrollen (52, 70) ist.

3. Vorrichtung nach Anspruch 1 oder 2, bei der die Transportrollen (70, 70') benachbarter Wellen (54) so gegeneinander versetzt sind, daß die Transportrollen (70) der einen Welle in eine Lücke zwischen benachbarten Transportrollen (70') der anderen Welle ragen.

4. Vorrichtung nach einem der Ansprüche 1 bis 3, deren Transportrollen als Stachelräder (52) ausgebildet sind.

5. Vorrichtung nach einem der Ansprüche 1 bis 3, deren Transportrollen wenigstens in dem Zugriffsbereich (14) des Etikettenmanipulators (16) als schmale Teflonscheiben (70) ausgebildet sind.

6. Vorrichtung nach einem der vorhergehenden Ansprüche zum Bereitstellen und Applizieren von auf einer Trägerbahn (40) hintereinander aufgebrachten Selbstklebe-Etiketten (48), bei der die Trägerbahn (40) am Ablöseort des Etiketts (48) in einem spitzen Winkel umgelenkt wird, dadurch gekennzeichnet, daß der Etikettenspender (12) an der Eingangsseite der Rollentransportbahn (50, 50') eine Abschälkante (46) aufweist, um die die Trägerbahn (40) herumgeführt ist, wobei das Etikett (48) von der Trägerbahn (40) abgeschält und auf die Rollentransportbahn (50, 50') geschoben wird, und bei der die Transportgeschwindigkeiten der Trägerbahn (40) und der Rollentransportbahn (50, 50') gleich sind.

7. Vorrichtung nach Anspruch 6, bei der ein Sensor (74) die Ankunft eines Etiketts (48) in dem Zugriffsbereich (14) des Etikettenmanipulators (16) meldet, wodurch der Antrieb der Rollentransportbahn (50, 50') ausgeschaltet wird.

8. Vorrichtung nach einem der vorhergehenden Ansprüche mit einem elastisch kompressiblen Schaumstoffkissen (92, 92') aus geschlossenporig aufgeschäumtem Material, durch welches der Saugkanal (94) hindurchgeführt und auf einer von der Rollentransportbahn (50, 50') abgewandten Seite des Schaumstoffkissens (92, 92') mit einer Vakuumpumpe (32) verbunden ist, und bei der die Fläche des Schaumstoffkissens (92, 92'), aus der der Saugkanal (94) austritt, auf ein im Zugriffsbereich (14) des Etikettenmanipulators (16) befindliches Etikett (48) vollflächig aufsetzbar ist.

9. Vorrichtung nach Anspruch 8, bei der die zu der Saugkanal-Austrittsseite parallele Seite des Schaumstoffkissens (92; 92') vollflächig auf einer Andruckplatte (86; 86') -vorzugsweise durch Kleben- befestigt ist, wobei der Saugkanal (94) durch diese hindurchgeführt ist.

10. Vorrichtung nach Anspruch 9, bei der die Andruckplatte (86, 86') entlang ihrer Flächennormalen parallel zu sich selbst verschieblich an einer Tragplatte (80) gehaltert ist und sich über wenigstens eine Druckfeder (90) gegen diese abstützt.

11. Vorrichtung nach Anspruch 10, bei der mehr als eine Andruckplatte (86, 86') an der Tragplatte (80) angebracht ist.

12. Vorrichtung nach einem der Ansprüche 8 bis 11, bei der die Achsen der Saugkanäle (94) aller Schaumstoffkissen (92, 92') bei auf dessen Zugriffsbereich (14) abgesenktem Etikettenmanipulator (16) radial zu einer Welle (54b) der Rollentransportbahn (50') und auf die Mitte des Abstandes zwischen zwei auf dieser Welle (54b) befindlichen benachbarten Transportrollen (70b) ausgerichtet ist, wobei der Abstand (d) dem Durchmesser des Saugkanals (94) entspricht.

13. Vorrichtung nach Anspruch 12, bei der ein Etikett (48) im Zugriffsbereich (14) des Etikettenmanipulators (16) auf den Transportrollen (70, 70b) wenigstens dreier Wellen (54a, 54b, 54c) ruht, wobei wenigstens ein Saugkanal (94) auf eine der innenliegenden Wellen (54b) dieses Bereichs ausgerichtet ist.

14. Vorrichtung nach einem der vorhergehenden Ansprüche, bei der der Etikettenmanipulator (16) an einem Roboterarm (18) befestigt ist, der an einer Führungsschiene (20) zwischen dem Etikettenspender (12) und einer senkrecht zu der Führungsschiene (20) verlaufenden Transportbahn (22) eines zu etikettierenden Gegenstandes (26) bewegbar ist, den Etikettenmanipulator (16) in seiner Höhe verstellen und um eine senkrechte Achse drehen kann.

15. Verfahren zum Betrieb einer Anordnung nach Anspruch 14, die mit einer Meßeinrichtung (28) für die Lage und die Abmessungen eines zu etikettierenden Gegenstandes (26) ausgestattet ist, mit folgenden Verfahrensschritten:
- Messen der Lage und Dicke des zu etikettierenden Gegenstandes (26),
- ausgeben eines auf den Gegenstand (26) zu applizierenden Etiketts (48) und bereitstellen im Zugriffssbereich (14) des Etikettenmanipulators (16) auf der Rollentransportbahn (50, 50'),
- absenken des Etikettenmanipulators (16), antreiben der Transportrollen (52, 70) in von dem Etikettenspender (12) wegführender Transportrichtung, einschalten der Vakuumpumpe (32) und Ansaugen des Etiketts (48),
- anheben (in Richtung -Z) und verfahren (in Richtung +X) des Etikettenmanipulators (16) und -falls die Lage des Applikationsortes auf dem Gegenstand (26) dies erfordert- verfahren (in Richtung ±Y) des Gegenstandes (26), bis der Etikettenmanipulator (16) über dem Applikationsort des Etiketts (48) positioniert ist,
- drehen (in Richtung ±R) des Etikettenmanipulators (16) um seine Längsachse,
- absenken (in Richtung +Z) des Etikettenmanipulators (16) und aufdrücken des Etiketts (48) auf den Gegenstand (26) mit einem durch die Kraft der Druckfeder(n) (90) vorgegebenen Druck,
- Vakuumpumpe (32) ausschalten, Etikettenmanipulator (16) anheben (in Richtung -Z) und zum Etikettenspender (12) zurückfahren (in Richtung -X).

## Claims

1. Device for preparing and applying labels, comprising a label dispenser (12), in particular a label printer, which prepares a label (48) for removal, a label manipulator (16), which picks up the label (48) and sticks it at a predetermined point onto an object (26), the label manipulator (16) having a face (93) that is penetrated by a suction duct (94) and can be placed onto a label (48) located in a prescribed access region (14) of the label dispenser (12), characterized by a roller transport track (50, 50') having a multiplicity of shafts (54) that are arranged in one plane, parallel to one another, and can be driven synchronously, on which in each case a plurality of transport rollers (52; 70) is fitted in a rotationally fixed manner, on which rollers the label dispenser (12) can deposit an individual label (48), the shafts (54) being able to be driven both to convey the label (48) into the access region (14) of the label manipulator (16) and during the sucking-up and lifting of the label (48).

2. Device according to Claim 1, in which the spacing of the shafts (54) is slightly greater than half the diameter of the transport rollers (52, 70).

3. Device according to Claim 1 or 2, in which the transport rollers (70, 70') of adjacent shafts (54) are offset with respect to one another such that the transport rollers (70) of the one shaft project into a gap between adjacent transport rollers (70') of the other shaft.

4. Device according to one of Claims 1 to 3, whose transport rollers are designed as pin-wheels (52).

5. Device according to one of Claims 1 to 3, whose transport rollers, at least in the access region (14) of the label manipulator (16), are designed as narrow Teflon discs (70).

6. Device according to one of the preceding claims for preparing and applying self-adhesive labels (48) applied one behind another on a carrier strip (40), in which, at the point at which the label (48) is detached, the carrier strip (40) is deflected in an acute angle, characterized in that, at the input side of the roller transport track (50, 50'), the label dispenser (12) has a peeling edge (46), around which the carrier strip (40) is guided, the label (48) being peeled off the carrier strip (40) and pushed onto the roller transport track (50, 50'), and in which the transport speed of the carrier strip (40) and that of the roller transport track (50, 50') are equal.

7. Device according to Claim 6, in which a sensor (74) signals the arrival of a label (48) in the access region (14) of the label manipulator (16), as a result of which the drive of the roller transport track (50, 50') is switched off.

8. Device according to one of the preceding claims, having an elastically compressible foam cushion (92, 92') made of a closed-cell foam material, through which the suction duct (94) is led and, on a side of the foam cushion (92, 92') facing away from the roller transport track (50, 50'), is connected to a vacuum pump (32), and in which the face of the foam cushion (92, 92') from which the suction duct (94) emerges can be placed over the full face onto a label (48) located in the access region (14) of the label manipulator (16).

9. Device according to Claim 8, in which the side of the foam cushion (92; 92') that is parallel to the suction duct exit side is fastened - preferably by adhesive bonding - over the full face to a pressure plate (86; 86'), the suction duct (94) being led through said plate.

10. Device according to Claim 9, in which the pressure plate (86, 86') is held on a supporting plate (80) such that it can be displaced parallel to itself along its surface normal, and is supported against said supporting plate (80) by at least one compression spring (90).

11. Device according to Claim 10, in which more than one pressure plate (86, 86') is fitted to the supporting plate (80).

12. Device according to one of Claims 8 to 11, in which, when the label manipulator (16) is lowered onto its access region (14), the axes of the suction ducts (94) of all the foam cushions (92, 92') are aligned radially with respect to a shaft (54b) of the roller transport track (50') and towards the centre of the space between two adjacent transport rollers (70b) located on this shaft (54b), the spacing (d) corresponding to the diameter of the suction duct (94).

13. Device according to Claim 12, in which a label (48) in the access region (14) of the label manipulator (16) rests on the transport rollers (70, 70b) of at least three shafts (54a, 54b, 54c), at least one suction duct (94) being aligned with one of the inner shafts (54b) in this region.

14. Device according to any of the preceding claims, in which the label manipulator (16) is fastened to a robot arm (18), which can move on a guide rail (20) between the label dispenser (12) and a transport track (22), running perpendicular to the guide rail (20), of an object (26) to be labelled, can adjust the height of the label manipulator (16) and rotate the latter about a vertical axis.

15. Method of operating an arrangement according to Claim 14, which is equipped with a measuring device (28) for the location and the dimensions of an object (26) to be labelled, having the following method steps:
- measuring the location and thickness of the object (26) to be labelled,
- issuing a label (48) to be applied to the object (26) and providing it in the access region (14) of the label manipulator (16) on the roller transport track (50, 50'),
- lowering the label manipulator (16), driving the transport rollers (52, 70) in the transport direction leading away from the label dispenser (12), switching on the vacuum pump (32) and sucking up the label (48),
- lifting the label manipulator (16) (in the -Z direction) and moving it (in the +X direction) and - if the location of the point of application on the object (26) requires this - moving the object (26) (in the ±Y direction) until the label manipulator (16) is positioned over the point of application of the label (48),
- rotating the label manipulator (16) (in the +R direction) about its longitudinal axis,
- lowering the label manipulator (16) (in the +Z direction) and pressing the label (48) onto the object (26) with a pressure predefined by the force of the compression spring(s) (90),
- switching off the vacuum pump (32), lifting the label manipulator (16) (in the -Z direction) and moving it back (in the -X direction) to the label dispenser (12).

## Revendications

1. Dispositif de préparation et d'application d'étiquettes, comprenant un distributeur (12) d'étiquettes, notamment une imprimante d'étiquettes, qui prépare une étiquette (48) à prélever, un manipulateur (16) d'étiquettes, qui prend en charge l'étiquette (48) et la fixe en un endroit préalablement défini d'un objet (26), le manipulateur (16) d'étiquettes comportant une face (93) traversée par un canal (94) d'aspiration et pouvant être posée sur une étiquette (48) se trouvant dans une zone (14) d'accès prédéfinie du manipulateur (16) d'étiquettes, **caractérisé** par une bande (50, 50') transporteuse à rouleaux comportant une pluralité d'arbres (54) disposés parallèlement entre eux dans un plan et pouvant être entraînés de façon synchrone, de chacun desquels sont solidaires en rotation plusieurs rouleaux (52; 70) de transport sur lesquels le distributeur (12) d'étiquettes peut déposer une étiquette (48) individuelle, les arbres (54) pouvant être entraînés tant pour le transport de l'étiquette (48) dans la zone (14) d'accès du manipulateur (16) d'étiquettes que pendant l'aspiration et le décollement de l'étiquette (48) de la surface sur laquelle elle se trouve.

2. Dispositif suivant la revendication 1, dans lequel la distance entre les arbres (54) est de peu supérieure au rayon des rouleaux (52, 70) de transport.

3. Dispositif suivant la revendication 1 ou 2, dans lequel les rouleaux (70, 70') de transport d'arbres (54) voisins sont mutuellement décalés de telle sorte que les rouleaux (70) de transport d'un arbre dépassent dans un intervalle entre des rouleaux (70') de transport voisins de l'autre arbre.

4. Dispositif suivant l'une des revendications 1 à 3, dont les rouleaux de transport sont réalisés sous la forme de roues (52) à ergots.

5. Dispositif suivant l'une des revendications 1 à 3, dont les rouleaux de transport sont réalisés, au moins dans la zone (14) d'accès du manipulateur (16) d'étiquettes, sous la forme d'étroits disques (70) en Téflon.

6. Dispositif suivant l'une des revendications précédentes pour la préparation et l'application d'étiquettes (48) autocollantes apposées les unes à la suite des autres sur une bande (40) de support, dans lequel la bande (40) de support est déviée sous un angle aigu au lieu de décollement de l'étiquette (48), **caractérisé** en ce que le distributeur (12) d'étiquettes comporte, sur le côté d'entrée de la bande (50, 50') transporteuse à rouleaux, une arête (46) de décollement autour de laquelle est dirigée la bande (40) de support, l'étiquette (48) étant décollée de la bande (40) de support et poussée sur la bande (50, 50') transporteuse à rouleaux, et les vitesses de transport de la bande (40) de support et de la bande (50, 50') transporteuse à rouleaux étant identiques.

7. Dispositif suivant la revendication 6, dans lequel un capteur (74) signale l'arrivée d'une étiquette (48) dans la zone (14) d'accès du manipulateur (16) d'étiquettes, de sorte que l'entraînement de la bande (50, 50') transporteuse à rouleaux est arrêté.

8. Dispositif suivant l'une des revendications précédentes, comportant un coussin (92, 92') de mousse élastiquement compressible en matériau expansé à pores fermés, à travers lequel passe le canal (94) d'aspiration, qui est relié à une pompe (32) à vide sur un côté du coussin (92, 92') de mousse qui est opposé à la bande (50, 50') transporteuse à rouleaux, et dans lequel la face du coussin (92, 92') de mousse d'où sort le canal (94) d'aspiration peut être apposée en pleine surface sur une étiquette (48) se trouvant dans la zone (14) d'accès du manipulateur (16) d'étiquettes.

9. Dispositif suivant la revendication 8, dans lequel le côté du coussin (92; 92') de mousse qui est parallèle au côté de sortie du canal d'aspiration est fixé en pleine surface sur une plaque (86; 86') de pression, de préférence par collage, le canal (94) d'aspiration passant à travers cette plaque.

10. Dispositif suivant la revendication 9, dans lequel la plaque (86, 86') de pression est maintenue sur une plaque (80) porteuse à coulissement parallèlement à elle-même le long de ses normales à la surface, et s'appuie contre cette plaque porteuse par l'intermédiaire d'au moins un ressort (90) de pression.

11. Dispositif suivant la revendication 10, dans lequel plus d'une plaque (86, 86') de pression est installée sur la plaque (80) porteuse.

12. Dispositif suivant l'une des revendications 8 à 11, dans lequel les axes des canaux (94) d'aspiration de tous les coussins (92, 92') de mousse sont, lorsque le manipulateur (16) d'étiquettes est abaissé sur sa zone (14) d'accès, orientés radialement à un arbre (54b) de la bande (50') transporteuse à rouleaux et vers le milieu de la distance entre deux rouleaux (70b) de transport voisins se trouvant sur cet arbre (54b), la distance (d) correspondant au diamètre du canal (94) d'aspiration.

13. Dispositif suivant la revendication 12, dans lequel une étiquette (48) repose, dans la zone (14) d'accès du manipulateur (16) d'étiquettes, sur les rouleaux (70, 70b) de transport d'au moins trois arbres (54a, 54b, 54c), au moins un canal (94) d'aspiration étant orienté vers un des arbres (54b) intérieurs de cette zone.

14. Dispositif suivant l'une des revendications précédentes, dans lequel le manipulateur (16) d'étiquettes est fixé sur un bras (18) de robot, qui peut être déplacé sur un rail (20) de guidage entre le distributeur (12) d'étiquettes et une voie (22) de transport d'un objet (26) à étiqueter, laquelle s'étend perpendiculairement au rail (20) de guidage, et qui peut déplacer verticalement le manipulateur (16) d'étiquettes et le faire tourner autour d'un axe vertical.

15. Procédé permettant de faire fonctionner un dispositif suivant la revendication 14, qui est équipé d'un dispositif (28) de mesure de la position et des dimensions d'un objet (26) à étiqueter, comprenant les étapes de procédé suivantes :
- mesure de la position et de l'épaisseur de l'objet (26) à étiqueter,
- remise d'une étiquette (48) à appliquer sur l'objet (26), et mise à disposition de cette étiquette dans la zone (14) d'accès du manipulateur (16) d'étiquettes, sur la bande (50, 50') transporteuse à rouleaux,
- abaissement du manipulateur (16) d'étiquettes, entraînement des rouleaux (52, 70) de transport dans la direction de transport s'éloignant du distributeur (12) d'étiquettes, mise en marche de la pompe (32) à vide et aspiration de l'étiquette (48),
- relèvement (dans le sens -Z) et déplacement (dans le sens +X) du manipulateur (16) d'étiquettes et - si la position du lieu d'application sur l'objet (26) l'exige - déplacement (dans le sens ±Y) de l'objet (26), jusqu'à ce que le manipulateur (16) d'étiquettes soit disposé au-dessus du lieu d'application de l'étiquette (48),
- rotation (dans le sens ±R) du manipulateur (16) d'étiquettes autour de son axe longitudinal,
- abaissement (dans le sens +Z) du manipulateur (16) d'étiquettes, et apposition de l'étiquette (48) sur l'objet (26) avec une pression prédéfinie par la force du ou des ressorts (90) de pression,
- arrêt de la pompe (32) à vide, relèvement (dans le sens -Z) du manipulateur (16) d'étiquettes et retour de ce dernier (dans le sens-X) vers le distributeur (12) d'étiquettes.
